# FASCICULE DE BREVET EUROPEEN

(11) **EP 2 781 840 B1**
(45) Date de publication et mention de la délivrance du brevet: **21.02.2018**
(21) Numéro de dépôt: 14161178.0
(22) Date de dépôt: 21.03.2014
(51) Int. Cl.: F24C 15/08

(54) **Cavité de cuisson de four de cuisson, four de cuisson et procédé d'assemblage associé**
Backhohlraum eines Backofens, Backofen und entsprechendes Zusammenbauverfahren
Cooking cavity of cooking oven, cooking oven and related assembly method

(30) Priorité: 21.03.2013 FR 1300685
(43) Date de publication de la demande: 24.09.2014
(73) Titulaire: Groupe Brandt, 92500 Rueil-Malmaison (FR)
(72) Inventeur: Sanche, Thierry, 45160 Olivet (FR); Luber, Artur, 45142 Saint Jean de la Ruelle (FR)

(56) Documents cités:
- EP-A1- 2 772 693
- JP-U- S6 346 709
- US-A1- 2005 173 428
- US-A1- 2006 151 483

## Description

La présente invention concerne une cavité de cuisson de four de cuisson, ainsi qu'un four de cuisson comprenant une telle cavité de cuisson.

Elle concerne également un procédé d'assemblage d'une telle cavité de cuisson.

De manière générale, la présente invention concerne les fours de cuisson domestiques comprenant une cavité de cuisson assemblée au moyen de panneaux constituant celle-ci.

On connaît déjà le document US 2006/0151483 A1 qui décrit un four de cuisson comprenant une cavité de cuisson. La cavité de cuisson est constituée par un panneau inférieur, deux panneaux latéraux, un panneau supérieur et un panneau de fond. Les panneaux de la cavité de cuisson sont assemblés au moyen de vis de fixation.

Les panneaux de la cavité de cuisson comprennent respectivement des portions de couplage s'étendant à l'extérieur de la cavité de cuisson, où une portion de couplage d'un panneau de la cavité de cuisson coopère avec une portion de couplage d'un autre panneau de la cavité de cuisson de sorte à mettre en vis-à-vis des ouvertures de vissage pour le vissage des vis de fixation.

Cependant, l'assemblage de la cavité de cuisson présente l'inconvénient de mettre en vis-à-vis des portions de couplage des panneaux de la cavité de cuisson sans aucun élément de positionnement permettant de visser les vis de fixation.

Par conséquent, un tel assemblage d'une cavité de cuisson constituée de panneaux nécessite l'emploi de gabarits de montage complexes de sorte à garantir la mise en position des portions de couplage des panneaux de la cavité de cuisson avant le vissage des vis de fixation.

En outre, une telle cavité de cuisson constituée de panneaux engendre un temps d'assemblage long lié à de nombreuses opérations de mise en place des panneaux sur les gabarits de montage.

Ainsi, l'assemblage d'une telle cavité de cuisson constituée de panneaux est onéreux.

On connait également le document US 2006/0173428 A1 qui divulgue un four à micro-onde dont la carrosserie est constituée par un panneau inférieur, deux panneaux latéraux, un panneau supérieur, un panneau frontal et un panneau de fond. Le panneau inférieur comprenant des moyens de maintien, se présentant sous la forme de crochets, destinés à coopérer avec des encoches de la partie inférieure de la carrosserie du four par insertion puis par coulissement afin de solidariser le panneau avec le corps de four. Une telle réalisation permet de monter et de démonter facilement le panneau inférieur. La présente invention a pour but de résoudre les inconvénients précités et de proposer une cavité de cuisson de four de cuisson, un four de cuisson comprenant une telle cavité de cuisson, ainsi qu'un procédé d'assemblage d'une telle cavité de cuisson, permettant de pré-assembler les panneaux constituant la cavité de cuisson de manière simple tout en limitant le coût d'investissement pour réaliser l'assemblage de la cavité de cuisson.

A cet effet, la présente invention vise, selon un premier aspect, une cavité de cuisson de four de cuisson comprenant un panneau inférieur, deux panneaux latéraux, un panneau supérieur et un panneau de fond, lesdits panneaux de ladite cavité de cuisson comprenant des moyens de maintien.

Selon l'invention, les moyens de maintien de chacun des panneaux latéraux sont aptes à coopérer dans un premier temps par insertion avec les moyens de maintien du panneau inférieur et/ou du panneau supérieur de sorte à mettre en appui un bord de l'un des panneaux latéraux par rapport à un bord du panneau inférieur et/ou du panneau supérieur, et dans un deuxième temps par coulissement avec les moyens de maintien du panneau inférieur et/ou du panneau supérieur de sorte à aligner une face avant de l'un des panneaux latéraux avec une face avant du panneau inférieur et/ou du panneau supérieur.

Ainsi, la coopération par insertion puis par coulissement des moyens de maintien des panneaux latéraux avec les moyens de maintien du panneau inférieur et/ou du panneau supérieur de la cavité de cuisson permettent de réaliser un sous-ensemble pré-assemblé constituant une partie de la cavité de cuisson de manière simple tout en limitant le coût d'investissement pour réaliser l'assemblage de la cavité de cuisson.

L'assemblage de la cavité de cuisson peut ainsi être réalisé par un positionnement des panneaux latéraux avec le panneau inférieur et/ou le panneau supérieur au travers des moyens de maintien des panneaux constituant la cavité de cuisson, en particulier pour permettre ultérieurement le vissage des panneaux constituant la cavité de cuisson.

Par conséquent, un tel assemblage d'au moins une partie de la cavité de cuisson constituée de panneaux pré-assemblés permet de s'affranchir de l'emploi de gabarits de montage complexes, étant donné que la mise en position des zones de couplage des panneaux de la cavité de cuisson est assurée par les moyens de maintien des panneaux par insertion puis par coulissement.

En outre, un tel assemblage d'une cavité de cuisson constituée de panneaux permet de réduire le temps d'assemblage.

Ainsi, l'assemblage d'une telle cavité de cuisson constituée de panneaux est moins onéreux.

Une telle construction permet de pré-assembler les panneaux constituant la cavité de cuisson en simplifiant et fiabilisant les opérations d'assemblage tout en garantissant une étanchéité au niveau des zones de jonction des panneaux de la cavité de cuisson.

De cette manière, les fuites d'air au niveau des zones de jonction des panneaux de la cavité de cuisson sont limitées de sorte à éviter des déperditions thermiques en dehors de la cavité de cuisson par les zones de jonction des panneaux.

Préférentiellement, des premiers moyens de maintien de chacun des panneaux latéraux sont aptes à coopérer dans un premier temps par insertion et dans un deuxième temps par coulissement avec les moyens de maintien du panneau inférieur, puis des deuxièmes moyens de maintien de chacun des panneaux latéraux coopèrent dans un premier temps par insertion et dans un deuxième temps par coulissement avec les moyens de maintien du panneau supérieur.

La présente invention concerne, selon un deuxième aspect, un four de cuisson comprenant une cavité de cuisson conforme à l'invention.

Ce four de cuisson présente des caractéristiques et avantages analogues à ceux décrits précédemment en relation avec la cavité de cuisson.

La présente invention vise, selon un troisième aspect, un procédé d'assemblage d'une cavité de cuisson de four de cuisson, ladite cavité de cuisson comprenant un panneau inférieur, deux panneaux latéraux, un panneau supérieur et un panneau de fond, lesdits panneaux de ladite cavité de cuisson comprenant des moyens de maintien.

Selon l'invention, ledit procédé comprend au moins les étapes suivantes :
- une étape d'insertion des moyens de maintien de chacun des panneaux latéraux avec les moyens de maintien du panneau inférieur et/ou du panneau supérieur de sorte à mettre en appui un bord de l'un des panneaux latéraux par rapport à un bord du panneau inférieur et/ou du panneau supérieur ;
- une étape de coulissement des moyens de maintien de chacun des panneaux latéraux avec les moyens de maintien du panneau inférieur et/ou du panneau supérieur de sorte à aligner une face avant de l'un des panneaux latéraux avec une face avant du panneau inférieur et/ou du panneau supérieur.

Ce procédé d'assemblage d'une cavité de cuisson de four de cuisson présente des avantages analogues à ceux décrits précédemment en référence à la cavité de cuisson selon l'invention.

D'autres particularités et avantages de l'invention apparaîtront encore dans la description ci-après.

Aux dessins annexés, donnés à titre d'exemples non limitatifs :
- la figure 1 est une vue schématique éclatée d'une cavité de cuisson selon un mode de réalisation de l'invention ;
- la figure 2 est une vue schématique illustrant l'assemblage d'un panneau latéral sur un panneau inférieur d'une cavité de cuisson selon un mode de réalisation de l'invention ;
- les figures 3 à 5 sont des vues schématiques de détail illustrant les différentes étapes de l'assemblage d'un panneau latéral sur un panneau inférieur d'une cavité de cuisson selon un mode de réalisation de l'invention ;
- la figure 6 est une vue schématique illustrant l'assemblage d'un panneau supérieur sur les panneaux latéraux d'une cavité de cuisson selon un mode de réalisation de l'invention ;
- la figure 7 est une vue schématique assemblée d'une cavité de cuisson selon un mode de réalisation de l'invention ; et
- les figures 8 et 9 sont des vues de détails A et B de la figure 7.

On va décrire tout d'abord un four de cuisson conforme à un mode de réalisation l'invention.

Le four de cuisson est préférentiellement un four de cuisson à usage domestique.

Bien entendu, la présente invention s'applique à tous les types de four de cuisson, et notamment encastrable et pose libre, ou encore inclus dans un appareil de cuisson comprenant éventuellement une table de cuisson, tel une cuisinière.

Le four de cuisson comprend une cavité de cuisson 1 logée dans une carrosserie (non représentée).

La carrosserie du four de cuisson comprend une paroi supérieure, une paroi inférieure, deux parois latérales et une paroi de fond.

La cavité de cuisson 1 comprenant un panneau inférieur 2, deux panneaux latéraux 3, un panneau supérieur 4 et un panneau de fond 5.

Les panneaux 2, 3, 4, 5 de la cavité de cuisson 1 sont des parois unitaires fixées entre elles par des moyens de maintien.

Les panneaux 2, 3, 4, 5 de la cavité de cuisson 1 sont des parois séparées et assemblées entre elles de sorte à former la cavité de cuisson 1.

Les panneaux 2, 3, 4, 5 de la cavité de cuisson 1 sont jointifs et coopèrent entre eux par des moyens de maintien de sorte à former la cavité de cuisson 1.

Les panneaux 2, 3, 4, 5 de la cavité de cuisson 1 sont préférentiellement réalisés dans un matériau métallique, en particulier en acier.

Dans un mode de réalisation préféré, les panneaux 2, 3, 4, 5 de la cavité de cuisson 1 sont émaillés avant l'assemblage de la cavité de cuisson 1.

La cavité de cuisson 1 comprend une ouverture d'accès 6 en face frontale permettant le chargement et le déchargement des aliments à cuire et/ou à chauffer. L'ouverture d'accès 6 de la cavité de cuisson 1 est obturée par une porte (non représentée). La porte est déplaçable entre une position ouverte et une position fermée au moyen de charnières.

Dans cet exemple de réalisation, et de manière nullement limitative, la porte est montée pivotante autour d'un axe de rotation solidaire de la carrosserie du four de cuisson.

La porte obturant l'ouverture d'accès 6 de la cavité de cuisson 1 est manoeuvrable au moyen d'une poignée.

Le four de cuisson comprend un panneau de commande (non représenté). Ce panneau de commande comporte des moyens de sélection d'un cycle de cuisson mis en oeuvre par le four de cuisson.

Les moyens de sélection du panneau de commande permettent de définir des paramètres de cuisson, tel que par exemple une température de cuisson, une durée de cuisson, un mode de cuisson.

Ces moyens de sélection d'un cycle de cuisson peuvent comprendre notamment des touches sensitives, des boutons poussoirs et/ou des manettes.

Bien entendu, les moyens de sélection d'un cycle de cuisson du panneau de commande ne sont nullement limitatifs et peuvent être différents.

Le panneau de commande comprend également des moyens d'affichage permettant d'informer l'utilisateur sur l'état de fonctionnement du four de cuisson.

Ces moyens d'affichage du panneau de commande peuvent comprendre un ou plusieurs afficheurs et/ou un ou plusieurs voyants.

Bien entendu, les moyens d'affichage du panneau de commande ne sont nullement limitatifs et peuvent être différents.

Dans cet exemple de réalisation, et de manière nullement limitative, le panneau de commande du four de cuisson est positionné au-dessus de la porte obturant l'ouverture d'accès 6 de la cavité de cuisson 1.

Bien entendu, le positionnement du panneau de commande du four de cuisson n'est nullement limitatif et peut être différent, en particulier positionné en dessous de la porte ou encore intégré dans la poignée de la porte.

Dans un mode de réalisation, le four de cuisson comprend une unité de commande permettant de mettre en fonctionnement le four de cuisson. L'unité de commande comprend au moins un microcontrôleur. L'unité de commande permet de communiquer avec le panneau de commande, et en particulier avec les moyens de sélection et les moyens d'affichage.

La cavité de cuisson 1 est adaptée à cuire et/ou à chauffer des aliments par une diffusion de chaleur à l'intérieur de ladite cavité de cuisson 1.

Le four de cuisson comprend des moyens de chauffage.

Dans cet exemple de réalisation, et de manière nullement limitative, les moyens de chauffage du four de cuisson comprennent au moins un élément chauffant diffusant de la chaleur dans la cavité de cuisson 1, tel que par exemple un élément chauffant de voûte disposé sous le panneau supérieur 4 de la cavité de cuisson 1, un élément chauffant de sole disposé sous le panneau inférieur 2 de la cavité de cuisson 1, et/ou un élément chauffant disposé à l'intérieur de la cavité de cuisson 1 le long de la paroi de fond 5 de la cavité de cuisson 1.

Les éléments chauffant peuvent être du type électrique.

Bien entendu, le type d'éléments chauffant n'est nullement limitatif et peut être différent, en particulier au gaz.

L'unité de commande du four de cuisson communique avec au moins un dispositif de régulation en température, pouvant comprendre notamment une sonde et/ou un limiteur de température et/ou un thermostat, de sorte à réguler la température à l'intérieur de la cavité de cuisson 1 en contrôlant la mise en fonctionnement d'un ou plusieurs éléments chauffant.

Le four de cuisson comprend un ou plusieurs éléments d'isolation thermique, tel que par exemple du calorifuge, disposés au moins autour de la cavité de cuisson 1 de sorte à maintenir la chaleur dans la cavité de cuisson 1 et à éviter un échauffement des organes de fonctionnement disposés entre la cavité de cuisson 1 et la carrosserie.

On notera que les figures sont schématiques et que de nombreux organes nécessaires au fonctionnement du four de cuisson ont été omis et n'ont pas besoin d'être décrits en détail ici.

Bien entendu, le four de cuisson conforme à l'invention comporte l'ensemble des équipements et moyens nécessaires à la mise en oeuvre d'un cycle de cuisson classique dans un tel four de cuisson.

On va décrire à présent, en référence aux figures 1 à 9, une cavité de cuisson de four de cuisson conforme à un mode de réalisation de l'invention.

Les moyens de maintien 7 de chacun des panneaux latéraux 3 coopèrent dans un premier temps par insertion avec les moyens de maintien 8, 9 du panneau inférieur 2 et/ou du panneau supérieur 4 de sorte à mettre en appui un bord 10 de l'un des panneaux latéraux 3 par rapport à un bord 11, 12 du panneau inférieur 2 et/ou du panneau supérieur 4, et dans un deuxième temps par coulissement avec les moyens de maintien 8, 9 du panneau inférieur 2 et/ou du panneau supérieur 4 de sorte à aligner une face avant 13 de l'un des panneaux latéraux 3 avec une face avant 14, 15 du panneau inférieur 2 et/ou du panneau supérieur 4.

Ainsi, la coopération par insertion puis par coulissement des moyens de maintien 7 des panneaux latéraux 3 avec les moyens de maintien 8, 9 du panneau inférieur 2 et/ou du panneau supérieur 4 de la cavité de cuisson 1 permettent de réaliser un sous-ensemble pré-assemblé constituant une partie de la cavité de cuisson 1 de manière simple tout en limitant le coût d'investissement pour réaliser l'assemblage de la cavité de cuisson 1.

L'assemblage de la cavité de cuisson 1 peut ainsi être réalisé par un positionnement des panneaux latéraux 3 avec le panneau inférieur 2 et/ou le panneau supérieur 4 au travers des moyens de maintien 7, 8, 9 des panneaux 2, 3, 4 constituant la cavité de cuisson 1, en particulier pour permettre ultérieurement le vissage des panneaux 2, 3, 4, 5 constituant la cavité de cuisson 1.

Par conséquent, un tel assemblage d'au moins une partie de la cavité de cuisson 1 constituée de panneaux 2, 3, 4 pré-assemblés permet de s'affranchir de l'emploi de gabarits de montage complexes, étant donné que la mise en position des zones de couplage des panneaux 2, 3, 4 de la cavité de cuisson 1 est assurée par les moyens de maintien 7, 8, 9 des panneaux 2, 3, 4 par insertion puis par coulissement.

En outre, un tel assemblage d'une cavité de cuisson 1 constituée de panneaux 2, 3, 4, 5 permet de réduire le temps d'assemblage.

Ainsi, l'assemblage d'une telle cavité de cuisson 1 constituée de panneaux 2, 3, 4, 5 est moins onéreux.

Une telle construction permet de pré-assembler les panneaux 2, 3, 4, 5 constituant la cavité de cuisson 1 en simplifiant et fiabilisant les opérations d'assemblage tout en garantissant une étanchéité au niveau des zones de jonction des panneaux 2, 3, 4, 5 de la cavité de cuisson 1.

De cette manière, les fuites d'air au niveau des zones de jonction des panneaux 2, 3, 4, 5 de la cavité de cuisson 1 sont limitées de sorte à éviter des déperditions thermiques en dehors de la cavité de cuisson 1 par les zones de jonction des panneaux 2, 3, 4, 5.

Dans le premier temps, chaque panneau latéral 3 est positionné respectivement de sorte à faire coïncider les moyens de maintien 7 du panneau latéral 3 avec les moyens de maintien 8, 9 du panneau inférieur 2 et/ou du panneau supérieur 4.

Le bord 10 du panneau latéral 3 est mis en contact avec le bord 11, 12 du panneau inférieur 2 et/ou du panneau supérieur 4 tout en maintenant un décalage entre la face avant 13 du panneau latéral 3 et la face avant 14, 15 du panneau inférieur 2 et/ou du panneau supérieur 4.

Dans le deuxième temps, chaque panneau latéral 3 est coulissé respectivement par rapport au panneau inférieur 2 et/ou au panneau supérieur 4 de sorte supprimer le décalage et à aligner la face avant 13 du panneau latéral 3 avec la face avant 14, 15 du panneau inférieur 2 et/ou du panneau supérieur 4

Préférentiellement, des premiers moyens de maintien 7 de chacun des panneaux latéraux 3 coopèrent dans un premier temps par insertion et dans un deuxième temps par coulissement avec les moyens de maintien 8 du panneau inférieur 2, puis des deuxièmes moyens de maintien 7 de chacun des panneaux latéraux 3 coopèrent dans un premier temps par insertion et dans un deuxième temps par coulissement avec les moyens de maintien 9 du panneau supérieur 4.

Ainsi, les deux panneaux latéraux 3 sont premièrement assemblés sur le panneau inférieur 2, puis deuxièmement le panneau supérieur 4 est assemblé sur les deux panneaux latéraux 3.

Suite à l'assemblage des deux panneaux latéraux 3 sur le panneau inférieur 2, ce sous-ensemble de la cavité de cuisson 1 a une forme en U sur lequel est assemblé le panneau supérieur 4.

L'assemblage de chacun des panneaux latéraux 3 sur le panneau inférieur 2 est réalisé dans un premier temps par l'insertion de premiers moyens de maintien 7 du panneau latéral 3 dans les moyens de maintien 8 du panneau inférieur 2 de sorte à mettre en appui un premier bord 10 du panneau latéral 3 avec un bord 11 du panneau inférieur 2, en particulier par un mouvement vertical de haut en bas, puis dans un deuxième temps par le coulissement des premiers moyens de maintien 7 du panneau latéral 3 par rapport aux moyens de maintien 8 du panneau inférieur 2 de sorte à aligner une face avant 13 du panneau latéral 3 avec une face avant 14 du panneau inférieur 2, en particulier suivant un mouvement horizontal vers l'avant.

L'assemblage du panneau supérieur 4 sur les panneaux latéraux 3 est réalisé dans un premier temps par l'insertion des moyens de maintien 9 du panneau supérieur 4 dans des deuxièmes moyens de maintien 7 des panneaux latéraux 3 de sorte à mettre en appui un bord 12 du panneau supérieur 4 avec un deuxième bord 10 des panneaux latéraux 3, en particulier par un mouvement vertical de haut en bas, puis dans un deuxième temps par le coulissement des moyens de maintien 9 du panneau supérieur 4 par rapport aux deuxièmes moyens de maintien 7 des panneaux latéraux 3 sorte à aligner une face avant 15 du panneau supérieur 4 avec une face avant 13 des panneaux latéraux 3, en particulier suivant un mouvement horizontal vers l'avant.

De cette manière, le pourtour de la cavité de cuisson 1 est pré-assemblé au cours d'une phase d'assemblage des panneaux latéraux 3 avec le panneau inférieur 2 et le panneau supérieur 4.

La coopération par insertion puis par coulissement des moyens de maintien 7 des panneaux latéraux 3 avec les moyens de maintien 8, 9 du panneau inférieur 2 et du panneau supérieur 4 de la cavité de cuisson 1 permettent de pré-assembler le pourtour de la cavité de cuisson 1.

Avantageusement, les panneaux latéraux 3, le panneau inférieur 2 et le panneau supérieur 4 de la cavité de cuisson 1 sont assemblés ensemble de sorte à former un sous-ensemble pré-assemblé par les moyens de maintien 7 de chacun des panneaux latéraux 3 coopérant dans un premier temps par insertion et dans un deuxième temps par coulissement avec les moyens de maintien 8, 9 du panneau inférieur 2 et du panneau supérieur 4.

Ainsi, le sous-ensemble formé par les panneaux latéraux 3, le panneau inférieur 2 et le panneau supérieur 4 est pré-assemblé au travers des moyens de maintien 7, 8, 9.

Avantageusement, les moyens de maintien 7 de chacun des panneaux latéraux 3 sont des crochets, et les moyens de maintien 8, 9 du panneau inférieur 2 et/ou du panneau supérieur 4 sont des fentes, ou inversement.

Pratiquement, les moyens de maintien en forme de crochets comprennent un décrochement de sorte à pouvoir coulisser les moyens de maintien 7 de chacun des panneaux latéraux 3 par rapport aux moyens de maintien 8, 9 du panneau inférieur 2 et/ou du panneau supérieur 4.

Ici, les deux panneaux latéraux 3 sont assemblés de manière similaire avec le panneau inférieur 2 puis avec le panneau supérieur 4.

Avantageusement, au moins l'un des moyens de maintien 16 du panneau de fond 5 coopère avec un moyen de maintien 17 d'un bord arrière 18 de chacun des panneaux latéraux 3 de sorte à positionner le panneau de fond 5 sur les panneaux latéraux 3.

Dans un mode de réalisation, les moyens de maintien 17 d'un bord arrière 18 de chacun des panneaux latéraux 3 sont des fentes, et les moyens de maintien 16 du panneau de fond 5 sont des ergots, ou inversement.

Ici, le panneau de fond 5 comprend un rebord plié 23, où le rebord plié 23 est mis en appui contre un rebord plié 24 du panneau supérieur 4 de sorte à faciliter le positionnement des moyens de maintien 16 du panneau de fond 5 par rapport aux moyens de maintien 17 d'un bord arrière 18 de chacun des panneaux latéraux 3.

Préférentiellement, le panneau de fond 5 comprend des ouvertures de fixation 19 coopérant avec des ouvertures de fixation 20 des panneaux latéraux 3, du panneau inférieur 2 et du panneau supérieur 4 de sorte à fixer le panneau de fond 5, en particulier au moyen de vis de fixation (non représentées), sur un sous-ensemble pré-assemblé de la cavité de cuisson 1 constitué des panneaux latéraux 3, du panneau inférieur 2 et du panneau supérieur 4.

Préférentiellement, les panneaux latéraux 3, le panneau inférieur 2 et le panneau supérieur 4 constituant le sous-ensemble pré-assemblé de la cavité de cuisson 1 sont ensuite fixés entre eux au moyen d'éléments de fixation, en particulier au moyen de vis de fixation (non représentées).

Pratiquement, les panneaux latéraux 3 comprennent des ouvertures de vissage 21 coopérant avec des ouvertures de vissage 22 du panneau inférieur 2 et du panneau supérieur 4 de sorte à fixer, en particulier au moyen de vis de fixation (non représentées), le sous-ensemble pré-assemblé de la cavité de cuisson 1 constitué des panneaux latéraux 3, du panneau inférieur 2 et du panneau supérieur 4.

Avantageusement, le panneau de fond 5 est fixé, en particulier au moyen de vis de fixation (non représentées), sur le sous-ensemble pré-assemblé de la cavité de cuisson 1 constitué des panneaux latéraux 3, du panneau inférieur 2 et du panneau supérieur 4, puis les panneaux latéraux 3 sont fixés, en particulier au moyen de vis de fixation (non représentées), sur les panneau inférieur 2 et panneau supérieur 4.

Ainsi, les panneaux latéraux 3, le panneau inférieur 2 et le panneau supérieur 4 constituant un sous-ensemble pré-assemblé de la cavité de cuisson 1 sont libres de glisser les uns par aux autres lors de la fixation, en particulier par vissage, du panneau de fond 5 sur le sous-ensemble pré-assemblé de la cavité de cuisson 1.

De cette manière, la coopération par coulissement des moyens de maintien 7 des panneaux latéraux 3 avec les moyens de maintien 8, 9 du panneau inférieur 2 et du panneau supérieur 4 de la cavité de cuisson 1 permettent de conserver une liberté de déplacement entre les panneaux 2, 3, 4 de la cavité de cuisson 1 lors de la fixation, en particulier par vissage, du panneau de fond 5 sur le sous-ensemble pré-assemblé de la cavité de cuisson 1 constitué des panneaux latéraux 3, du panneau inférieur 2 et du panneau supérieur 4.

Par conséquent, la jonction entre le panneau de fond 5 et les panneaux latéraux 3, le panneau inférieur 2 et le panneau supérieur 4 constituant le sous-ensemble pré-assemblé de la cavité de cuisson 1 est garantie tout en évitant de dégrader la jonction entre les panneaux latéraux 3 et les panneau inférieur 2 et panneau supérieur 4.

La jonction entre le panneau de fond 5 et les panneaux latéraux 3, le panneau inférieur 2 et le panneau supérieur 4 constituant le sous-ensemble pré-assemblé de la cavité de cuisson 1 et la jonction entre les panneaux latéraux 3, le panneau inférieur 2 et le panneau supérieur 4 constituant le sous-ensemble pré-assemblé de la cavité de cuisson 1 au moyen de la fixation par vissage permettent de garantir l'étanchéité de la cavité de cuisson 1.

On va décrire à présent un procédé d'assemblage d'une cavité de cuisson de four de cuisson selon un mode de réalisation.

Le procédé d'assemblage de la cavité de cuisson 1 de four de cuisson comprend au moins les étapes suivantes :
- une étape d'insertion des moyens de maintien 7 de chacun des panneaux latéraux 3 avec les moyens de maintien 8, 9 du panneau inférieur 2 et/ou du panneau supérieur 4 de sorte à mettre en appui un bord 10 de l'un des panneaux latéraux 3 par rapport à un bord 11, 12 du panneau inférieur 2 et/ou du panneau supérieur 4 ;
- une étape de coulissement des moyens de maintien 7 de chacun des panneaux latéraux 3 avec les moyens de maintien 8, 9 du panneau inférieur 2 et/ou du panneau supérieur 4 de sorte à aligner une face 13 avant de l'un des panneaux latéraux 3 avec une face avant 14, 15 du panneau inférieur 2 et/ou du panneau supérieur 4.

Ici, le procédé d'assemblage de la cavité de cuisson 1 comprend une première phase d'assemblage de chacun des panneaux latéraux 3 sur le panneau inférieur 2 réalisée dans un premier temps par l'insertion de premiers moyens de maintien 7 du panneau latéral 3 dans les moyens de maintien 8 du panneau inférieur 2 de sorte à mettre en appui un premier bord 10 du panneau latéral 3 avec un bord 11 du panneau inférieur 2, en particulier par un mouvement vertical de haut en bas, puis dans un deuxième temps par le coulissement des premiers moyens de maintien 7 du panneau latéral 3 par rapport aux moyens de maintien 8 du panneau inférieur 2 de sorte à aligner une face avant 13 du panneau latéral 3 avec une face avant 14 du panneau inférieur 2, en particulier suivant un mouvement horizontal vers l'avant.

Ensuite, le procédé d'assemblage de la cavité de cuisson 1 comprend une deuxième phase d'assemblage du panneau supérieur 4 sur les panneaux latéraux 3 réalisée dans un premier temps par l'insertion des moyens de maintien 9 du panneau supérieur 4 dans des deuxièmes moyens de maintien 7 des panneaux latéraux 3 de sorte à mettre en appui un bord 12 du panneau supérieur 4 avec un deuxième bord 10 des panneaux latéraux 3, en particulier par un mouvement vertical de haut en bas, puis dans un deuxième temps par le coulissement des moyens de maintien 9 du panneau supérieur 4 par rapport aux deuxièmes moyens de maintien 7 des panneaux latéraux 3 sorte à aligner une face avant 15 du panneau supérieur 4 avec une face avant 13 des panneaux latéraux 3, en particulier suivant un mouvement horizontal vers l'avant.

De cette manière, le pourtour de la cavité de cuisson 1 est pré-assemblé au cours des première et deuxième phases d'assemblage des panneaux latéraux 3 avec le panneau inférieur 2 et le panneau supérieur 4.

Ensuite, le procédé d'assemblage de la cavité de cuisson 1 comprend une étape d'insertion d'au moins l'un des moyens de maintien 16 du panneau de fond 5 avec un moyen de maintien 17 d'un bord arrière 18 de chacun des panneaux latéraux 3 de sorte à positionner le panneau de fond 5 sur les panneaux latéraux 3.

Puis, le procédé d'assemblage comprend une première étape de fixation, en particulier par vissage, du panneau de fond 5 avec les panneaux latéraux 3, le panneau inférieur 2 et le panneau supérieur 4 constituant le sous-ensemble pré-assemblé de la cavité de cuisson 1.

Cette première étape de fixation met en oeuvre la coopération des ouvertures de fixation 19 du panneau de fond 5 avec des ouvertures de fixation 20 des panneaux latéraux 3, du panneau inférieur 2 et du panneau supérieur 4 de sorte à fixer le panneau de fond 5, en particulier au moyen de vis de fixation (non représentées), sur le sous-ensemble pré-assemblé de la cavité de cuisson 1 constitué des panneaux latéraux 3, du panneau inférieur 2 et du panneau supérieur 4.

Ainsi, les panneaux latéraux 3, le panneau inférieur 2 et le panneau supérieur 4 constituant un sous-ensemble pré-assemblé de la cavité de cuisson 1 sont libres de glisser les uns par aux autres lors de la fixation, en particulier par vissage, du panneau de fond 5 sur le sous-ensemble pré-assemblé de la cavité de cuisson 1 puisque les panneaux latéraux 3, le panneau inférieur 2 et le panneau supérieur 4 constituant le sous-ensemble pré-assemblé de la cavité de cuisson 1 sont fixés entre eux ultérieurement.

De cette manière, la coopération par coulissement des moyens de maintien 7 des panneaux latéraux 3 avec les moyens de maintien 8, 9 du panneau inférieur 2 et du panneau supérieur 4 de la cavité de cuisson 1 permettent de conserver une liberté de déplacement entre les panneaux 2, 3, 4 de la cavité de cuisson 1 lors de la fixation, en particulier par vissage, du panneau de fond 5 sur le sous-ensemble pré-assemblé de la cavité de cuisson 1 constitué des panneaux latéraux 3, du panneau inférieur 2 et du panneau supérieur 4.

Par conséquent, la jonction entre le panneau de fond 5 et les panneaux latéraux 3, le panneau inférieur 2 et le panneau supérieur 4 constituant le sous-ensemble pré-assemblé de la cavité de cuisson 1 est garantie tout en évitant de dégrader la jonction entre les panneaux latéraux 3 et les panneau inférieur 2 et panneau supérieur 4.

Et le procédé d'assemblage comprend une deuxième étape de fixation, en particulier par vissage, des panneaux latéraux 3, du panneau inférieur 2 et du panneau supérieur 4 constituant le sous-ensemble pré-assemblé de la cavité de cuisson 1 entre eux.

Cette deuxième étape de fixation met en oeuvre la coopération des ouvertures de vissage 21 des panneaux latéraux 3 avec des ouvertures de vissage 22 du panneau inférieur 2 et du panneau supérieur 4 de sorte à fixer, en particulier au moyen de vis de fixation (non représentées), le sous-ensemble pré-assemblé de la cavité de cuisson 1 constitué des panneaux latéraux 3, du panneau inférieur 2 et du panneau supérieur 4.

Ainsi, la jonction entre le panneau de fond 5 et les panneaux latéraux 3, le panneau inférieur 2 et le panneau supérieur 4 constituant le sous-ensemble pré-assemblé de la cavité de cuisson 1 au moyen de la première étape de fixation, et la jonction entre les panneaux latéraux 3, le panneau inférieur 2 et le panneau supérieur 4 constituant le sous-ensemble pré-assemblé de la cavité de cuisson 1 au moyen de la deuxième étape de fixation permettent de garantir l'étanchéité de la cavité de cuisson 1.

Grâce à la présente invention, la coopération par insertion puis par coulissement des moyens de maintien des panneaux latéraux avec les moyens de maintien du panneau inférieur et/ou du panneau supérieur de la cavité de cuisson permettent de réaliser un sous-ensemble pré-assemblé constituant une partie de la cavité de cuisson de manière simple tout en limitant le coût d'investissement pour réaliser l'assemblage de la cavité de cuisson.

L'assemblage de la cavité de cuisson peut ainsi être réalisé par un positionnement des panneaux latéraux avec le panneau inférieur et/ou le panneau supérieur au travers des moyens de maintien des panneaux constituant la cavité de cuisson, en particulier pour permettre ultérieurement le vissage des panneaux constituant la cavité de cuisson.

En particulier, la fixation des panneaux de la cavité de cuisson peut être mise en oeuvre par rivetage au lieu de la fixation par vissage.

## Revendications

1. Cavité de cuisson (1) de four de cuisson comprenant un panneau inférieur (2), deux panneaux latéraux (3), un panneau supérieur (4) et un panneau de fond (5), lesdits panneaux (2, 3, 4, 5) de ladite cavité de cuisson (1) comprenant des moyens de maintien, **caractérisée en ce que** les moyens de maintien (7) de chacun des panneaux latéraux (3) sont aptes à coopérer dans un premier temps par insertion avec les moyens de maintien (8, 9) du panneau inférieur (2) et/ou du panneau supérieur (4) de sorte à mettre en appui un bord (10) de l'un des panneaux latéraux (3) par rapport à un bord (11, 12) du panneau inférieur (2) et/ou du panneau supérieur (4) et dans un deuxième temps par coulissement avec les moyens de maintien (8, 9) du panneau inférieur (2) et/ou du panneau supérieur (4) de sorte à aligner une face avant (13) de l'un des panneaux latéraux (3) avec une face avant (14, 15) du panneau inférieur (2) et/ou du panneau supérieur (4).

2. Cavité de cuisson (1) de four de cuisson selon la revendication 1, **caractérisée en ce que** des premiers moyens de maintien (7) de chacun des panneaux latéraux (3) sont aptes à coopérer dans un premier temps par insertion et dans un deuxième temps par coulissement avec les moyens de maintien (8) du panneau inférieur (2), puis des deuxièmes moyens de maintien (7) de chacun des panneaux latéraux (3) coopèrent dans un premier temps par insertion et dans un deuxième temps par coulissement avec les moyens de maintien (9) du panneau supérieur (4).

3. Cavité de cuisson (1) de four de cuisson selon la revendication 2, **caractérisée en ce que** les panneaux latéraux (3), le panneau inférieur (2) et le panneau supérieur (4) de ladite cavité de cuisson (1) sont assemblés ensemble de sorte à former un sous-ensemble pré-assemblé par les moyens de maintien (7) de chacun des panneaux latéraux (3) sont aptes à coopérer dans un premier temps par insertion et dans un deuxième temps par coulissement avec les moyens de maintien (8, 9) du panneau inférieur (2) et du panneau supérieur (4).

4. Cavité de cuisson (1) de four de cuisson selon la revendication 3, **caractérisée en ce que** les panneaux latéraux (3), le panneau inférieur (2) et le panneau supérieur (4) de ladite cavité de cuisson (1) constituant le sous-ensemble pré-assemblé sont aptes à être ensuite fixés entre eux au moyen d'éléments de fixation.

5. Cavité de cuisson (1) de four de cuisson selon l'une quelconque des revendications 1 à 4, **caractérisée en ce que** les moyens de maintien (7) de chacun des panneaux latéraux (2) sont des crochets, et les moyens de maintien (8, 9) du panneau inférieur (2) et/ou du panneau supérieur (4) sont des fentes, ou inversement.

6. Cavité de cuisson (1) de four de cuisson selon la revendication 5, **caractérisée en ce que** les moyens de maintien en forme de crochets comprennent un décrochement de sorte à pouvoir coulisser les moyens de maintien (7) de chacun des panneaux latéraux (3) par rapport aux moyens de maintien (8, 9) du panneau inférieur (2) et/ou du panneau supérieur (4).

7. Cavité de cuisson (1) de four de cuisson selon l'une quelconque des revendications 1 à 6, **caractérisée en ce qu'**au moins l'un des moyens de maintien (16) du panneau de fond (5) coopère avec un moyen de maintien (17) d'un bord arrière (18) de chacun des panneaux latéraux (3) de sorte à positionner le panneau de fond (5) sur les panneaux latéraux (3).

8. Cavité de cuisson (1) de four de cuisson selon la revendication 7, **caractérisée en ce que** les moyens de maintien (17) d'un bord arrière (18) de chacun des panneaux latéraux (3) sont des fentes, et les moyens de maintien (16) du panneau de fond (5) sont des ergots, ou inversement.

9. Cavité de cuisson (1) de four de cuisson selon l'une quelconque des revendications 1 à 8, **caractérisée en ce que** le panneau de fond (5) comprend des ouvertures de fixation (19) coopérant avec des ouvertures de fixation (20) des panneaux latéraux (3), du panneau inférieur (2) et du panneau supérieur (4) de sorte à fixer le panneau de fond (5) sur un sous-ensemble pré-assemblé de ladite cavité de cuisson (1) constitué des panneaux latéraux (3), du panneau inférieur (2) et du panneau supérieur (4).

10. Cavité de cuisson (1) de four de cuisson selon l'une quelconque des revendications 1 à 9, **caractérisée en ce que** lesdits panneaux (2, 3, 4, 5) de ladite cavité de cuisson (1) sont émaillés avant l'assemblage de ladite cavité de cuisson (1).

11. Four de cuisson, **caractérisé en ce qu'**il comprend une cavité de cuisson (1) conforme à l'une quelconque des revendications 1 à 10.

12. Procédé d'assemblage d'une cavité de cuisson (1) de four de cuisson, ladite cavité de cuisson (1) comprenant un panneau inférieur (2), deux panneaux latéraux (3), un panneau supérieur (4) et un panneau de fond (5), lesdits panneaux (2, 3, 4, 5) de ladite cavité de cuisson (1) comprenant des moyens de maintien, **caractérisée en ce que** ledit procédé comprend au moins les étapes suivantes :
- une étape d'insertion des moyens de maintien (7) de chacun des panneaux latéraux (3) avec les moyens de maintien (8, 9) du panneau inférieur (2) et/ou du panneau supérieur (4) de sorte à mettre en appui un bord (10) de l'un des panneaux latéraux (3) par rapport à un bord (11, 12) du panneau inférieur (2) et/ou du panneau supérieur (4) ;
- une étape de coulissement des moyens de maintien (7) de chacun des panneaux latéraux (3) avec les moyens de maintien (8, 9) du panneau inférieur (2) et/ou du panneau supérieur (4) de sorte à aligner une face avant (13) de l'un des panneaux latéraux (3) avec une face avant (14, 15) du panneau inférieur (2) et/ou du panneau supérieur (4).

## Patentansprüche

1. Backhohlraum (1) eines Backofens, umfassend eine untere Platte (2), zwei seitliche Platten (3), eine obere Platte (4) und eine hintere Platte (5), wobei die Platten (2, 3, 4, 5) des besagten Backhohlraums (1) Haltemittel umfassen, **dadurch gekennzeichnet, dass** die Haltemittel (7) jeder der seitlichen Platten (3) imstande sind, zunächst durch Einsetzen mit den Haltemitteln (8, 9) der unteren Platte (2) und/oder der oberen Platte (4) derart zusammenzuwirken, dass ein Rand (10) einer der seitlichen Platten (3) in Bezug zu einem Rand (11, 12) der unteren Platte (2) und/oder der oberen Platte (4) in Abstützung gelangt, und danach durch Gleiten mit den Haltemitteln (8, 9) der unteren Platte (2) und/oder der oberen Platte (4) derart, dass eine Vorderseite (13) einer der seitlichen Platten (3) mit einer Vorderseite (14, 15) der unteren Platte (2) und/oder der oberen Platte (4) fluchtet.

2. Backhohlraum (1) eines Backofens nach Anspruch 1, **dadurch gekennzeichnet, dass** erste Haltemittel (7) jeder der seitlichen Platten (3) imstande sind, zunächst durch Einsetzen und danach durch Gleiten mit den Haltemitteln (8) der unteren Platte (2) zusammenzuwirken, dann zweite Haltemittel (7) jeder der seitlichen Platten (3) zunächst durch Einsetzen und danach durch Gleiten mit den Haltemitteln (9) der oberen Platte (4) zusammenwirken.

3. Backhohlraum (1) eines Backofens nach Anspruch 2, **dadurch gekennzeichnet, dass** die seitlichen Platten (3), die untere Platte (2) und die obere Platte (4) des Backhohlraums (1) derart miteinander verbunden sind, dass eine vormontierte Untereinheit von den Haltemitteln (7) jeder der seitlichen Platten (3) gebildet wird, imstande sind, zunächst durch Einsetzen und danach durch Gleiten mit den Haltemitteln (8, 9) der unteren Platte (2) und der oberen Platte (4) zusammenzuwirken.

4. Backhohlraum (1) eines Backofens nach Anspruch 3, **dadurch gekennzeichnet, dass** die seitlichen Platten (3), die untere Platte (2) und die obere Platte (4) des besagten Backhohlraums (1), die die vormontierte Untereinheit bilden, imstande sind, danach mit Hilfe von Befestigungsmitteln aneinander befestigt zu werden.

5. Backhohlraum (1) eines Backofens nach einem der Ansprüche 1 bis 4, **dadurch gekennzeichnet, dass** die Haltemittel (7) jeder der seitlichen Platten (2) Haken sind und die Haltemittel (8, 9) der unteren Platte (2) und/oder der oberen Platte (4) Schlitze sind oder umgekehrt.

6. Backhohlraum (1) eines Backofens nach Anspruch 5, **dadurch gekennzeichnet, dass** die Haltemittel in Hakenform einen Rücksprung umfassen, sodass die Haltemittel (7) jeder der seitlichen Platten (3) in Bezug zu den Haltemitteln (8, 9) der unteren Platte (2) und/oder der oberen Platte (4) gleitfähig sind.

7. Backhohlraum (1) eines Backofens nach einem der Ansprüche 1 bis 6, **dadurch gekennzeichnet, dass** mindestens eines der Haltemittel (16) der hinteren Platte (5) mit einem Haltemittel (17) eines hinteren Randes (18) jeder der seitlichen Platten (3) derart zusammenwirkt, dass die hintere Platte (5) über den seitlichen Platten (3) positioniert ist.

8. Backhohlraum (1) eines Backofens nach Anspruch 7, **dadurch gekennzeichnet, dass** die Haltemittel (17) eines hinteren Randes (18) jeder der seitlichen Platten (3) Schlitze sind und die Haltemittel (16) der hinteren Platte (5) Zapfen sind oder umgekehrt.

9. Backhohlraum (1) eines Backofens nach einem beliebigen der Ansprüche 1 bis 8, **dadurch gekennzeichnet, dass** die hintere Platte (5) Befestigungsöffnungen (19) umfasst, die mit Befestigungsöffnungen (20) der seitlichen Platten (3), der unteren Platte (2) und der oberen Platte (4) derart zusammenwirken, dass die hintere Platte (5) auf einer vormontierten Untereinheit des Backhohlraums (1), gebildet von seitlichen Platten (3), der unteren Platte (2) und der oberen Platte (4), befestigt ist.

10. Backhohlraum (1) eines Backofens nach einem der Ansprüche 1 bis 9, **dadurch gekennzeichnet, dass** die Platten (2, 3, 4, 5) des Backhohlraums (1) vor der Montage des Backhohlraums (1) emailliert werden.

11. Backofen, **dadurch gekennzeichnet, dass** er einen Backhohlraum (1) nach einem der Ansprüche 1 bis 10 umfasst.

12. Montagevorgang eines Backhohlraums (1) eines Backofens, wobei der Backhohlraum (1) eine untere Platte (2), zwei seitliche Platten (3), eine obere Platte (4) und eine hintere Platte (5) umfasst, wobei die Platten (2, 3, 4, 5) des besagten Backhohlraums (1) Haltemittel umfassen, **dadurch gekennzeichnet, dass** der Vorgang mindestens die folgenden Schritte umfasst:
- einen Schritt des Einsetzen der Haltemittel (7) jeder der seitlichen Platten (3) mit den Haltemitteln (8, 9) der unteren Platte (2) und/oder der oberen Platte (4) derart, dass ein Rand (10) einer der seitlichen Platten (3) in Bezug zu einem Rand (11, 12) der unteren Platte (2) und/oder der oberen Platte (4) in Abstützung gelangt;
- einen Schritt des Gleitens der Haltemittel (7) jeder der seitlichen Platten (3) mit den Haltemitteln (8, 9) der unteren Platte (2) und/oder der oberen Platte (4) derart, dass eine Vorderseite (13) einer der seitlichen Platten (3) mit einer Vorderseite (14, 15) der unteren Platte (2) und/oder der oberen Platte (4) fluchtet.

## Claims

1. Cooking cavity (1) for a cooking oven comprising a bottom panel (2), two side panels (3), one top panel (4) and a back panel (5), said panels (2, 3, 4, 5) of said cooking cavity (1) comprising fasteners, **characterised by** the fact that the fasteners (7) on each of the side panels (3) are suitable for working together initially by inserting the fasteners (8, 9) on the bottom panel (2) and/or the top panel (4) so as to support the edge (10) of one of the side panels (3) with respect to one edge (11, 12) of the bottom panel (2) and/or the top panel (4) and later by sliding against the fasteners (8, 9) on the bottom panel (2) and/or the top panel (4) so as to align a front face (13) of the one of the side panels (3) with the front face (14, 15) of the bottom panel (2) and/or the top panel (4).

2. Cooking cavity (1) for a cooking oven according to claim 1, **characterised by** the fact that the first fasteners (7) on each of the side panels (3) are suitable for working together initially by insertion and later by sliding with the fasteners (8) on the bottom panel (2), then the second fasteners (7) on each of the side panels (3) work together initially by insertion and subsequently by sliding with the fasteners (9) on the top panel (4).

3. Cooking cavity (1) for a cooking oven according to claim 2, **characterised by** the fact that the side panels (3), the bottom panel (2) and the top panel (4) of said cooking cavity (1) are assembled together, so as to form a sub-assembly pre-assembled by the fasteners (7) on each of the side panels (3)[, and] are suitable for working together initially by insertion and subsequently by sliding with the fasteners (8, 9) on the bottom panel (2) and the top panel (4).

4. Cooking cavity (1) for a cooking oven according to claim 3, **characterised by** the fact that the side panels (3), the bottom panel (2) and the top panel (4) of said cooking cavity (1) making up the pre-assembled sub-assembly are then able to be fitted together using fasteners.

5. Cooking cavity (1) for a cooking oven according to one of claims 1 to 4, **characterised by** the fact that the fasteners (7) on each of the side panels (2) are hooks, and the fasteners (8, 9) on the bottom panel (2) and/or the top panel (4) are slots, or vice versa.

6. Cooking cavity (1) for a cooking oven according to claim 5, **characterised by** the fact that the hook-shaped fasteners include a recess such that the fasteners (7) on each of the side panels (3) can slide in relation to the fasteners (8, 9) on the bottom panel (2) and/or the top panel (4).

7. Cooking cavity (1) for a cooking oven according to one of claims 1 to 6, **characterised by** the fact that at least one of the fasteners (16) on the bottom panel (5) works together with a fastener (17) on a back edge (18) of each of the side panels (3) so as to position the bottom panel (5) on the side panels (3).

8. Cooking cavity (1) for a cooking oven according to claim 7, **characterised by** the fact that the fasteners (17) on a back edge (18) on each of the side panels (3) are slots, and the fasteners (16) on the bottom panel (5) are lugs, or vice versa.

9. Cooking cavity (1) for a cooking oven according to any of claims 1 to 8, **characterised by** the fact that the bottom panel (5) includes fixing openings (19) working together with fixing openings (20) on the side panels (3), bottom panel (2) and top panel (4), so as to attach the bottom panel (5) to a pre-assembled sub-assembly of said cooking cavity (1) consisting of side panels (3), the bottom panel (2) and the top panel (4).

10. Cooking cavity (1) for a cooking oven according to any of claims 1 to 9, **characterised by** the fact that said panels (2, 3, 4 and 5) of said cooking cavity (1) are enamelled before assembly of said cooking cavity (1).

11. Cooking oven, **characterised by** the fact that it comprises a cooking cavity (1) consistent with any of claims 1 to 10.

12. Process for assembling a cooking cavity (1) for a cooking oven, said cooking cavity (1) comprising a bottom panel (2), two side panels (3), a top panel (4) and a back panel (5), said panels (2, 3, 4 and 5) of said cooking cavity (1) including fasteners, **characterised by** the fact that said process includes at least the following steps:
- a step where the fasteners (7) on each of the side panels (3) are inserted with the fasteners (8, 9) on the bottom panel (2) and/or the top panel (4) so as to support an edge (10) of one of the side panels (3) with respect to an edge (11, 12) of the bottom panel (2) and/or the top panel (4);
- a sliding step for the fasteners (7) on each of the side panels (3) with the fasteners (8, 9) on the bottom panel (2) and/or the top panel (4) so as to align one front face (13) of one of the side panels (3) with one front face (14, 15) of the bottom panel (2) and/or the top panel (4)
